# EUROPÄISCHE PATENTSCHRIFT

(11) **EP 0 575 418 B1**
(45) Veröffentlichungstag und Bekanntmachung des Hinweises auf die Patenterteilung: **02.11.1994**
(21) Anmeldenummer: 92906450.9
(22) Anmeldetag: 12.03.1992
(51) Int. Cl.: B65D 85/00

(54) **SAMMELVERPACKUNG FÜR AUF KERNE GEWICKELTE BANDFÖRMIGE AUFZEICHNUNGSTRÄGER**
COMMON PACKAGE FOR A NUMBER OF TAPE-LIKE RECORDING MEDIA WOUND ON CORES
EMBALLAGE DE GROUPEMENT POUR SUPPORTS D'ENREGISTREMENT EN FORME DE BANDE ENROULES SUR DES NOYAUX

(30) Priorität: 22.03.1991 DE 4109360
(43) Veröffentlichungstag der Anmeldung: 29.12.1993
(73) Patentinhaber: BASF Magnetics GmbH, 68165 Mannheim (DE)
(72) Erfinder: THIELE, Hartmut, D-8000 München 71 (DE); BRANDSTETTER, Hermann, D-8000 München 70 (DE); TORAL, Jose, D-8000 München 70 (DE); HILLER, Rainald, D-6800 Mannheim 1 (DE); SCHOLTYSIK, Bernd, D-8000 München 80 (DE); LUTZ, Gottfried, D-8031 Seefeld (DE)
(74) Vertreter: Karau, Wolfgang, Dr.
(86) Internationale Anmeldenummer: EP9200543
(87) Internationale Veröffentlichungsnummer: WO9216436

(56) Entgegenhaltungen:
- EP-A- 0 134 415
- FR-A- 2 501 646
- GB-A- 2 031 834
- US-A- 4 122 945

## Beschreibung

Die Erfindung betrifft ein- oder mehrteilige quaderförmige Verpackungsbehälter für aufeinandergestapelte bandförmige Aufzeichnungsträger, welche auf mit inneren Bohrungen versehene Kerne aufgewickelt sind, bestehend aus einem Bodenteil, einem Deckelteil sowie Seitenteilen, welche über angespritzte Filmscharniere untereinander verbunden sind und wobei durch die inneren Bohrungen der Wickelkerne eine Kernstütze schiebbar ist.

Weltweit werden von den Magnetband-Fabriken sogenannte Rohwickel-Einheiten in großen Mengen verkauft. In diesen ist das Magnetband auf Kerne, beispielsweise flanschlose Wickelkerne, entweder die sogenannten NAB-Kerne oder stapelbare Wickelkerne gemäß US-A-4 081 151 oder andere Kerne, aufgewickelt. Diese als "Pancakes" bezeichneten Kerne werden zur Zeit entweder einzeln oder in Sammelgebinden verpackt und mit einer Schrumpffolie überzogen oder durch verschiedene Kartonagen gehalten.

Der Nachteil bei der Einzelverpackung besteht darin, daß ein großer Teil von Verpackungsmaterial eingesetzt werden muß.

Magnetband-Sammelverpackungen sind durch die Veröffentlichungen US-A-3 543 922, US-A-4 708 246, US-A-4 955 471, EP-A-0 320 751, DE-U-89 00 709, DE-U-89 12 747 sowie DE-U-89 12 749 bekannt geworden. Diese Verpackungen bestehen entweder aus relativ voluminösem Styropor, was ein an sich nutzloses hohes Transportvolumen bedeutet und welches nach Auspacken des Inhalts entsorgt werden muß oder die Verpackung wird durch Kunststoff-Paletten und Hülsen zusammengehalten, wobei die Hülsen relativ kompliziert aufgebaut sind und wobei teilweise die Seitenteile des Verpackungsgutes ungenügend geschützt sind, da sie lediglich durch eine über die Verpackung aufgeschrumpfte Folie bedeckt ist. Daher muß diese Verpackung zum Transport noch zusätzlich in einen Außenkarton gesteckt werden.

Pancake-Verpackungen, welche die Verwendung von Styropor vermeiden und welche wiederverwendbar oder recyclingfähig sind, sind in dem DE-U-90 11 867 sowie in der DE-A-40 25 906 beschrieben. Diese Verpackungsbehälter bedingen jedoch Teilevielfalt und bieten teilweise ungenügenden Schutz des Inhalts beim Transport sowie gegen Staub. Deshalb bestand die Aufgabe, eine Verpackung für Pancakes der oben genannten gattungsmäßigen Art zu finden, welche gleichzeitig folgende Bedingungen erfüllt:
- Beschränkung des Anteils der wegzuwerfenden Verpackungsmaterialien auf das geringste nur mögliche Maß
- einfacher Aufbau
- transport- und staubsichere Unterbringung der Pancakes
- einfach zusammenzusetzen und auszupacken
- geringes Volumen beim Rücktransport
- wiederverwendbar
- keine zusätzliche Außenverpackung erforderlich.

Erfindungsgemäß wurde die Aufgabe gelöst mit einer Verpackung mit den durch die unabhängigen Ansprüche 1 und 2 definierten Merkmalen. Weitere Ausgestaltungen der Erfindung gehen aus den Unteransprüchen, den Zeichnungen und der Beschreibung hervor.

Nachstehend wird die Erfindung anhand der Zeichnungen näher erläutert und zwar zeigen:
- Figur 1: einen einteiligen Verpackungsbehälter im vollständig auseinandergeklappten Zustand
- Figur 2: den gleichen Behälter im teilweise zusammengesetzten Zustand
- Figur 3: Einzelheiten der Kernstütze sowie der Verankerung im Bodenteil
- Figuren 4 u. 5: zwei Ausführungsformen einer zweiteiligen Verpackung
- Figur 6: das Aufeinanderstapeln mehrerer Verpackungsbehälter
- Figur 7: die Fixierung des vollständig aufgeklappten Behälterteils gegen Verrutschen beim Rücktransport.

In einer geeigneten Form ist der Verpackungsbehälter einteilig ausgeführt und besteht, wie Figur 1 zeigt, aus einem flachen Teil, wobei Bodenteil (1), Deckelteil (2) sowie die vier Seitenteile (19) durch sogenannte Filmscharniere (24), faltbare Verbindungslaschen, zusammengehalten werden. Die Teile können abgewinkelt werden, so daß ein quaderförmiger Behälter daraus entsteht, wie Figur 2 zeigt. Durch ein (nicht gezeichnetes) Gurtband, welches um die umlaufende Vertiefung (25) des zusammengeklappten Behälters gelegt wird, wird dieser zum Transport gesichert. Zusätzlich kann das Gurtband einen Tragegriff enthalten, wobei an der Stelle des Tragegriffs die Außenseite der Verpackung eine Griffmulde enthalten kann. Mit Ausnahme dieses Gurtbandes sind alle Teile der neuerungsgemäßen Verpackung oftmalig verwendbar und zum Rücktransport geeignet.

Zum Öffnen des Behälters wird das Gurtband, welches aus einem Material besteht, wie es bei der Palettensicherung eingesetzt wird, abgetrennt. Das Deckelteil (2) wird angehoben und die Seitenteile (19) können auf einfache Weise weggeklappt werden. Die verpackten Pancakes sind damit frei zugänglich. Die auf Wickelkernen (13) aufgewickelten Pancakes sind auf einer besonders ausgeführten Kernstütze (11), welche noch detailliert beschrieben wird, übereinandergestapelt. Die Kernstütze hat einen integrierten Griff (14) mit welchem man die Stütze mit den Pancakes bequem aus der Verpackung heben und anschließend zum Verarbeitungsplatz bringen kann, der sich meist in einem Reinraum befindet. Die Verpackung selbst erzeugt keinen Staub, wie zum Beispiel Kartonverpackungen, und könnte auch als Einheit in einen Reinraum gebracht werden. Außerdem befinden sich an zwei gegenüberliegenden Ecken der Innenseite des Bodenteils Griffmulden (21) zum Herausheben der Pancakes.

Die wieder flachliegende Verpackung kann unter Zuhilfenahme von integrierten Stapelhilfen auf einer Palette bequem und platzsparend gestapelt und so für den Rücktransport zum Hersteller vorbereitet werden. Durch die flache Form, ohne hervorstehende Ecken und Kanten kann die Verpackung leicht und vorteilhaft gereinigt werden. Fließmulden erleichtern dabei das Trocknen. Alle Ecken, an denen sich Reinigungsflüssigkeit stauen könnte, fehlen. Anschließend kann ein neuer Verpackungszyklus, wie bereits geschildert, beginnen.

Nun wird der Aufbau der Verpackung im einzelnen geschildert. Zur Gewährleistung des Staub- und Nässeschutzes des Verpackungsinhalts besitzt der Behälter an den im auseinandergeklappten Zustand freiliegenden Außenkanten der Seitenteile oder des Bodenteils oder des Deckelteils Dichtleisten (18), welche in komplementär geformte Nuten (20) der entsprechenden Teile beim Zusammenklappen eingreifen. Diese Leisten beziehungsweise Nuten können durch entsprechende technische Maßnahmen einrastbar gestaltet sein. Es können sich aber auch entsprechende Resten im Scharnierbereich des Bodens (1) und der Seitenwände (19) befinden.

Die Kernstütze (11) ist in dem Verpackungsbehälter mit dem Bodenteil und Deckelteil (1, 2) im zusammengeklappten Zustand verdrehsicher verbunden. Dazu besitzen Boden- und Deckelteil in ihrer Innenseite in der geometrischen Mitte jeweils Vertiefungen (3, 4), aus denen einzelne Vorsprünge (5, 6, 7, 8) herausragen. Die Stirnflächen (9, 10) der teilzylindrisch gestalteten Kernstütze sind so geformt, daß sie in die Vertiefungen des Boden- und Deckelteils unverdrehbar eingesetzt werden können.

Weiterhin besitzt die Kernstütze, wie aus der Figur 3 hervorgeht, an ihrer unteren Stirnfläche (10), die dem Bodenteil (1) zugeordnet ist, einen Absatz (12) auf dem sich der zu unterst liegende Wickelkern (13) mit seiner der inneren Bohrung benachbarten Unterseite abstützen kann. An der Oberseite (9) hat die Kernstütze einen U-förmigen Tragegriff (14), der in einer bevorzugten Ausführung mit zwei Raststellungen versehen ist. In der oberen Raststellung ist der Griff zum Tragen des kompletten Pancake-Stapels geeignet und in der unteren Stellung ist der Griff in der Kernstütze zwecks Transport der geschlossenen Verpackung versenkt. Dazu sind die beiden Schenkel (15, 16) des Griffs in Ausnehmungen der Kernstütze einsteckbar.

Die beiden Schenkel (15, 16) des Tragegriffs (14) besitzen zweckmäßigerweise (nicht gezeichnete) Rastnasen, die den Griff im ausgefahrenen und eingefahrenen Zustand arretieren. Sollten die Gebinde zu schwer sein, kann der Tragegriff auch einstückig mit der Kernstütze ausgebildet sein. In diesem Fall ist ein Greifen durch die unter dem Griff vorgesehene Griffmulde (17) möglich.

Zum leichten Abnehmen einzelner Pancakes hat die Kernstütze über ihre gesamte Höhe zwei gegenüberliegende konkave Mulden (25, 26) in Kreisabschnittsform.

An einer der Außenflächen der Verpackung kann ein vertieftes Etikettenfeld (28), welches zusätzlich Griffmulden zum Entfernen oder Auswechseln eines Etiketts besitzt, vorgesehen sein.

Statt des geschilderten einteiligen Aufbaus kann der erfindungsgemäße Behälter auch zwei- oder mehrteilig ausgeführt sein, die Figuren 4 und 5 zeigen zwei mögliche Ausführungsformen, bei denen entweder Boden- und Deckelteil mit je zwei Seitenteilen verbunden sind oder aber das Bodenteil mit vier Seitenteilen, auf die das separate Deckelteil aufgesetzt wird.

Zum Sammeltransport mehrerer Verpackungsbehälter im aufgeklappten Zustand sind diese zweckmäßigerweise entlang der Außenkanten ihres Boden- oder Deckelteils mit Nuten (23) versehen, die in entsprechende komplementär geformte Leisten (18) der aufgeklappten Seitenteile (19) eingreifen und so einen rutschsicheren Transport mehrerer übereinandergestapelter Behälter ermöglichen. In der Figur 6 ist dies dargestellt. Zusätzlich kann jeder Behälter an den Außenflächen mit einer Noppenstruktur versehen sein, wie sie beispielsweise in der EP 0 217 254 beschrieben ist. Außerdem kann der Verpackungsbehälter an seiner Unterseite mit Standfüßen und Vertiefungen zum besseren Stapeln auf einer Palette ausgerüstet sein.

In Figur 7 ist dargestellt, wie zwei (oder mehrere) vollständig auseinandergeklappte Verpackungen zum Rücktransport übereinendergestapelt werden, wobei Vorsprünge (5) an der Innenseite des Bodenteils in entsprechende Vertiefungen der Außenseite eingreifen.

Bei der zweiteiligen Form der Verpackung kann das Deckelteil gekröpft sein, um unterschiedliche Verpackungshöhen zu ermöglichen. Außerdem kann die umlaufende Dichtleiste unsymmetrisch ausgeführt sein, um je nach Einsatz unterschiedliche Verpackungshöhen bilden zu können.

Die Gestalt der Kernstütze ermöglicht, daß mehrere Kernstützen übereinandergestapelt werden können. Sie ist zweckmäßigerweise hohl, damit sie im Fertigungsprozeß auf einen Hilfsdorn aufgesteckt werden kann.

Der Verpackungsbehälter besteht in bevorzugter Ausführung aus hartem Kunststoff wie Polypropylen oder Acrylnitril-Butadien-Styrol-Copolymer. Er ist vorzugsweise doppelwandig ausgeführt, entweder im Spritzgußverfahren oder in Extrusions-Blastechnik. Dadurch hat der Behälter zusätzlich einen hervorragenden Stoß- und Klimaschutz.

## Patentansprüche

1. Aus Kunststoff bestehender einteiliger quaderförmiger Verpackungsbehälter für aufeinandergestapelte bandförmige Aufzeichnungsträger, welche auf mit inneren Bohrungen versehene Kerne aufgewickelt sind, bestehend aus einem Bodenteil (1), einem Deckelteil (2) sowie Seitenteilen (19), welche über angespritzte Filmscharniere (24) untereinander verbunden sind, wobei durch die inneren Bohrungen der Wickelkerne (13) eine Kernstütze (11) schiebbar ist, wobei der Verpackungsbehälter jeweils in der geometrischen Mitte der Innenseite des Bodenteils (1) sowie des Deckelteils (2) Vertiefungen (3, 4) aufweist, aus denen einzelne Vorsprünge (5, 6, 7, 8) herausragen, zwischen welche die Stirnflächen (9, 10) der Kernstütze (11) verdrehsicher einsteckbar sind, wobei an der in das Bodenteil (1) eingreifenden Stirnfläche (10) der Kernstütze (11) zum Abstützen der Wickelkerne (13) ein teilringförmiger Absatz (12) angeordnet ist, wobei die Kernstütze einen U-förmigen mit zwei Raststellungen versehenen Tragegriff (14) zum Herausziehen der Kernstutze mit den Aufzeichnungsträgern aus der Verpackung im aufgeklappten Zustand aufweist, wobei die beiden Schenkel (15, 16) des Tragegriffs (14) in Ausnehmungen nahe der Außenseite der in das Deckelteil (2) eingreifenden Stirnfläche (9) stecken und wobei der die beiden Schenkel verbindende Griff (27) in der unteren Raststellung nicht über die Stirnfläche (9) hinausragt, wobei die Kernstütze in der Mitte der Stirnfläche (9) mit einer Ausnehmung (17) als Griffmulde für den Tragegriff (14) versehen ist und wobei Dichtleisten (18) an den Außenkanten der Seitenteile (19) und/oder des Deckelteils (2) vorgesehen sind, welche in komplementäre Nuten (20) des Deckelteils (2) und/oder der Seitenteile (19) beim Zusammenklappen des Verpackungsbehälters eingreifen.

2. Aus Kunststoff bestehender mehrteiliger quaderförmiger Verpackungsbehälter für aufeinandergestapelte bandförmige Aufzeichnungsträger, welche auf mit inneren Bohrungen versehene Kerne aufgewickelt sind, bestehend aus einem Bodenteil (1), einem Deckelteil (2) sowie vier Seitenteilen (19), wobei Bodenteil (1) und/oder Deckelteil (2) mit mindestens einem Seitenteil (19) über angespritzte Filmscharniere (24) verbunden sind und wobei durch die inneren Bohrungen der Wickelkerne (13) eine Kernstutze (11) schiebbar ist, wobei der Verpackungsbehälter jeweils in der geometrischen Mitte der Innenseite des Bodenteils (1) sowie des Deckelteils (2) Vertiefungen (3, 4) aufweist, wobei aus den Vertiefungen einzelne Vorsprünge (5, 6, 7, 8) herausragen, zwischen welche die Stirnflächen (9, 10) der Kernstütze (11) verdrehsicher einsteckbar sind, wobei an der in das Bodenteil (1) eingreifenden Stirnfläche (10) der Kernstütze (11) zum Abstützen der Wickelkerne (13) ein teilringförmiger Absatz (12) angeordnet ist, wobei die Kernstütze einen U-förmigen mit zwei Raststellungen versehenen Tragegriff (14) zum Herausziehen der Kernstütze mit den Aufzeichnungsträgern aus der Verpackung im aufgeklappten Zustand aufweist, wobei die beiden Schenkel (15, 16) des Tragegriffs (14) in Ausnehmungen nahe der Außenseite der in das Deckelteil (2) eingreifenden Stirnfläche (9) stecken und wobei der die beiden Schenkel verbindende Griff (27) in der unteren Raststellung nicht über die Stirnfläche (9) hinausragt, wobei die Kernstütze in der Mitte der Stirnfläche (9) mit einer Ausnehmung (17) als Griffmulde für den Tragegriff (14) versehen ist und wobei Dichtleisten (18) an den Außenkanten der Seitenteile (19) und/oder des Deckelteils (2) vorgesehen sind, welche in komplementäre Nuten (20) des Deckelteils (2) und/oder der Seitenteile (19) beim Zusammenklappen des Verpackungsbehälters eingreifen.

3. Verpackungsbehälter nach Anspruch 1 und 2, dadurch gekennzeichnet, daß die Außenflächen des Verpackungsbehälters eine umlaufende Vertiefung (25) zum Aufnehmen eines Gurtbandes sowie eine weitere Vertiefung (28) zur Aufnahme eines Etiketts aufweisen.

4. Verpackungsbehälter nach Anspruch 3, dadurch gekennzeichnet, daß die Vertiefung (28) mit Griffmulden zum Ablösen des Etiketts versehen ist.

5. Verpackungsbehälter nach Anspruch 1 und 2, dadurch gekennzeichnet, daß das Bodenteil (1) auf seiner Innenseite an mindestens zwei gegenüberliegenden Ecken Griffmulden (21) zum Herausheben der Pancakes besitzt.

6. Verpackungsbehälter nach Anspruch 1 und 2, dadurch gekennzeichnet, daß die Dichtleisten (18) in komplementäre Nuten (23) an den entsprechenden Kanten der Außenseite des Bodenteils und/oder in die Nuten (20) des Deckelteils zum verrutschsicheren Aufeinanderstapeln mehrerer Verpackungsbehälter eingreifen.

7. Verpackungsbehälter nach Anspruch 1 und 2, dadurch gekennzeichnet, daß mindestens die Außenseiten des Bodenteils sowie des Deckelteils mit einer Noppenstruktur versehen sind.

8. Verpackungsbehälter nach den Ansprüchen 1 und 2, dadurch gekennzeichnet, daß die Kernstütze über ihre gesamte Höhe zwei einander gegenüberliegende konkave Mulden (25, 26) zum Abnehmen einzelner Pancakes besitzt.

9. Verpackungsbehälter nach Anspruch 1 und 2, dadurch gekennzeichnet, daß im auseinandergeklappten übereinandergestapelten Zustand mehrerer Behälter jeweils Vorsprünge (5) an der Innenseite des Bodenteils in entsprechende Ausnehmungen an der Außenseite des nächstliegenden Bodenteils eingreifen.

10. Verpackungsbehälter nach Anspruch 1 und 2, dadurch gekennzeichnet, daß der Behälter aus hartem Kunststoff wie Polypropylen oder Acrylnitril-Butadien-Styrol-Copolymer besteht.

11. Verpackungsbehälter nach den Ansprüchen 1 und 2, dadurch gekennzeichnet, daß Bodenteil, Seitenteile und Deckelteil doppelwandig in Extrusions-Blastechnik gestaltet sind.

## Claims

1. A one-part parallelepipedal packaging container composed of plastic for recording media in tape form which are wound up onto hubs provided with internal bores and are stacked one on top of the other, comprising a bottom part (1), a top part (2) and side parts (19) which are joined to one another by means of molded-on film hinges (24) and it being possible for a hub support (11) to be pushed through the internal bores of the hubs (13), the packaging container having in each case in the geometrical center of the inside of the bottom part (1) and of the top part (2) recesses (3, 4), from which there protrude individual projections (5, 6, 7, 8), between which the end faces (9, 10) of the hub support (11) can be fitted unrotatably, a part-annular shoulder (12) being arranged on the end face (10) of the hub support (11) engaging into the bottom part (1), for supporting the hubs (13), the hub support having a U-shaped carrying handle (14), provided with two locked positions, for drawing the hub support with the recording media out of the pack in the folded-open state, the two uprights (15, 16) of the carrying handle (14) being inserted into recesses close to the outside of the end face (9) engaging into the top part (2) and the handle (27) joining the two uprights not protruding beyong the end face (9) in the lower locked position, the hub support being provided in the centre of the end face (9) with a recess (17) as gripping depression for the carrying handle (14) and sealing strips (18) being provided on the outer edges of the side parts (19) and/or of the top part (2) which strips engage in complementary grooves (20) of the top part (2) and/or of the side parts (19) when folding together the packaging container.

2. A multi-part parallelepipedal packaging container composed of plastic for recording media in tape form which are wound up onto hubs provided with internal bores and are stacked one on top of the other, comprising a bottom part (1), a top part (2) and four side parts (19), bottom part (1) and/or top part (2) being joined to at least one side part (19) by means of molded-on film hinges (24) and it being possible for a hub support (11) to be pushed through the internal bores of the hubs (13), the packaging container having recesses (3, 4) in each case in the geometrical center of the inside of the bottom part (1) and of the top part (2), there protruding from the recesses individual projections (5, 6, 7, 8), between which the end faces (9, 10) of the hub support (11) can be fitted unrotatably, a part-annular shoulder (12) being arranged on the end face (10) of the hub support (11) engaging into the bottom part (1), for supporting the hubs (13), the hub support having a U-shaped carrying handle (14), provided with two locked positions, for drawing the hub support with the recording media out of the pack in the folded-open state, the two uprights (15, 16) of the carrying handle (14) being inserted into recesses close to the outside of the end face (9) engaging into the top part (2) and the handle (27) joining the two uprights not protruding beyond the end face (9) in the lower locked position, the hub support being provided in the center of the end face (9) with a recess (17) as gripping depression for the carrying handle (14) and sealing strips (18) being provided on the outer edges of the side parts (19) and/or of the top part (2), which strips engage in complementary grooves (20) of the top part (2) and/or of the side parts (19) when folding together the packaging container.

3. A packaging container as claimed in claim 1 or 2, wherein the outer surfaces of the packaging container have a recess (25) running around said container for receiving a strap, as well as a further recess (28) for receiving a label.

4. A packaging container as claimed in claim 3, wherein the recess (28) is provided with gripping depressions for detaching the label.

5. A packaging container as claimed in claim 1 or 2, wherein the bottom part (1) has on its inside gripping depressions (21) at at least two opposite corners, for lifting out the pancakes.

6. A packaging container as claimed in claim 1 or 2, wherein the sealing strips (18) engage in complementary grooves (23) on the corresponding edges of the outside of the bottom part and/or in the grooves (20) of the top part, for stacking several packaging containers one on top of the other securely from slipping.

7. A packaging container as claimed in claim 1 or 2, wherein at least the outsides of the bottom part and of the top part are provided with a studded structure.

8. A packaging container as claimed in claim 1 or 2, wherein the hub support has over its entire height two mutually opposite concave depressions (25, 26), for removing individual pancakes.

9. A packaging container as claimed in claim 1 or 2, wherein, in the folded-out, stacked one on top of the other state of several containers, in each case projections (5) on the inside of the bottom part engage in corresponding recesses on the outside of the next-lying bottom part.

10. A packaging container as claimed in claim 1 or 2, wherein the container consists of rigid plastic such as polypropylene or acrylonitrile-butadiene-styrene copolymer.

11. A packaging container as claimed in claims 1 or 2, wherein the bottom part, side parts and top part are shaped with two walls by extrusion blow molding.

## Revendications

1. Récipient d'emballage parallélépipédique d'une seule pièce en plastique pour supports d'enregistrement en forme de bande empilés qui sont enroulés sur des noyaux pourvus d'un trou intérieur, constitué d'une partie fond (1), d'une partie couvercle (2) et de parties latérales (19) qui sont jointes par des charnières en bande venues d'injection (24), un support de noyaux (11) pouvant être passé dans les trous intérieurs des noyaux d'enroulement (13), le récipient d'emballage présentant au centre de la face intérieure de la partie fond (1) et au centre de celle de la partie couvercle (2) un creux (3,4) d'où saillent des salles (5,6,7,8) entre lesquelles les faces frontales (9,10) (du support de noyaux (11) peuvent être engagées de façon à ne pas pouvoir tourner, un talon en forme de partie d'anneau (12) étant prévu sur la face frontale (10) du support de noyaux (11) s'engageant dans la partie fond (1), pour le support des noyaux d'enroulement (13), le support de noyaux présentant une poignée de transport en U (14) ayant deux positions d'encliquetage pour le retrait de celui-ci avec les supports d'enregistrement de l'emballage à l'état déplié, les deux branches (15,16) de cette poignée de transport (14) s'engageant dans des évidements près du côté extérieur de la face frontale (9) s'engageant dans la partie couvercle (2) et la poignée (27) réunissant ces deux branches ne dépassant pas, en position d'encliquetage inférieure, de la face frontale (9), le support de noyaux étant pourvu au milieu de la face frontale (9) d'un évidement (17) formant creux de saisie de la poignée de transport (14), et sur les bords extérieurs des parties latérales (19) et/ou de la partie couvercle (2) étant prévues des baguettes d'étanchéité (18) qui, lors du plage du récipient d'emballage, s'engagent dans des rainures complémentaires (20) de la partie couvercle (2) et/ou des parties latérales (19).

2. Récipient d'emballage parallélépipédique en plusieurs parties en plastique pour supports d'enregistrement en forme de bande empilés qui sont enroulés sur des noyaux pourvus d'un trou intérieur, constitué d'une partie fond (1), d'une partie couvercle (2) et de quatre parties latérales (19), la partie fond (1) et/ou la partie couvercle (2) étant jointe(s) à au moins une partie latérale (19) par des charnières en bande venues d'injection et un support de noyaux (11) pouvant être passé dans les trous intérieurs des noyaux d'enroulement (13), le récipient d'emballage présentant au centre de la face intérieure de la partie fond (1) et au centre de celle de la partie couvercle (2) un creux (3,4) d'où saillent des saillies (5,6,7,8) entre lesquelles les faces frontales (9,10) du support de noyaux (11) peuvent être engagées de façon à ne pas pouvoir tourner, un talon en forme de partie d'anneau (12) étant prévu sur la face frontale (10) du support de noyaux (11) s'engageant dans la partie fond (1), pour le support des noyaux d'enroulement (13), le support de noyaux présentant une poignée de transport en U (14) ayant deux positions d'encliquetage pour le retrait de celui-ci avec les supports d'enregistrement de l'emballage à l'état déplié, les deux branches (15,16) de cette poignée de transport (14) s'engageant dans des évidements près du côté extérieur de la face frontale (9) s'engageant dans la partie couvercle (2) et la poignée (27) réunissant ces deux branches ne dépassant pas, en position d'encliquetage inférieure, de la face frontale (9), le support de noyaux étant pourvu au milieu de la face frontale (9) d'un évidement (17) formant creux de saisie de la poignée de transport (14), et sur les bords extérieurs des parties latérales (19) et/ou de la partie couvercle (2) étant prévues des baguettes d'étanchéité (18) qui, lors du pliage du récipient d'emballage, s'engagent dans des rainures complémentaires (20) de la partie couvercle (2) et/ou des parties latérales (19).

3. Récipient d'emballage selon les revendications 1 et 2, caractérisé par le fait que ses faces extérieures présentent un creux faisant le tour (25) destiné à recevoir une sangle et un autre creux (28) destiné à recevoir une étiquette.

4. Récipient d'emballage selon la revendication 3, caractérisé par le fait que le creux (28) est pourvu de creux de saisie pour l'enlèvement de l'étiquette.

5. Récipient d'emballage selon les revendications 1 et 2, caractérisé par le fait que la partie fond (1) a sur sa face intérieure, à au moins deux coins opposés, des creux de saisie (21) pour l'enlèvement des galettes.

6. Récipient d'emballage selon les revendications 1 et 2, caractérisé par le fait que les baguettes d'étanchéité (18) s'engagent dans des rainures complémentaires (23) faites sur les bords correspondants de la face extérieure de la partie fond et/ou dans les rainures (20) de la partie couvercle pour l'empilage sans possibilité de glissement de plusieurs récipients d'emballage.

7. Récipient d'emballage selon les revendications 1 et 2, caractérisé par le fait qu'au moins les faces extérieures de la partie fond et de la partie couvercle sont pourvues d'une structure à boutons.

8. Récipient d'emballage selon la revendications 1 et 2, caractérisé par le fait que le support de noyaux a sur toute sa hauteur deux creux concaves opposés (25,26) pour l'enlèvement des galettes.

9. Récipient d'emballage selon les rvendications 1 et 2, caractérisé par le fait que lorsque plusieurs récipients sont empilés dépliés, des saillies (5) faites sur la face intérieure de la partie fond sont engagées dans des évidements correspondants faits sur la face extérieure de la partie fond voisine.

10. Récipient d'emballage selon les revendications 1 et 2, caractérisé par le fait qu'il est en plastique rigide tel que polypropylène ou copolymère d'acrylonitrile-butadiène-styrène.

11. Récipient d'emballage selon les revendications 1 et 2, caractérisé par le fait que la partie fond, les parties latérales et la partie couvercle sont à double paroi et faites par extrusion-soufflage.
